# FASCICULE DE BREVET EUROPEEN

(11) **EP 0 546 933 B1**
(45) Date de publication et mention de la délivrance du brevet: **31.01.1996**
(21) Numéro de dépôt: 92403333.5
(22) Date de dépôt: 09.12.1992
(51) Int. Cl.: F26B 5/06

(54) **Une enceinte de lyophilisation**
Gefriertrocknungsbehälter
A freeze drying enclosure

(30) Priorité: 12.12.1991 FR 9115464
(43) Date de publication de la demande: 16.06.1993
(73) Titulaire: Beurel, Guy, F-95530 La Frette sur Seine (FR); Beurel, Serge, F-95530 La Frette sur Seine (FR); Beurel, Gilles, F-95530 La Frette sur Seine (FR)
(72) Inventeur: Beurel, Guy, F-95530 La Frette sur Seine (FR); Beurel, Serge, F-95530 La Frette sur Seine (FR); Beurel, Gilles, F-95530 La Frette sur Seine (FR)
(74) Mandataire: Loyer, Bertrand

(56) Documents cités:
- US-A- 3 262 212
- US-A- 3 263 335
- US-A- 3 384 978
- US-A- 4 597 188
- BULLETIN DE L'INSTITUTE INTERNATIONAL DU FROID vol. 1974, no. 3, BRESSANONE PAGES 149 - 157 A. GAC ET AL 'étude du piégeage de la vapeur d'eau en lyophilisation'

## Description

La présente invention concerne une enceinte de lyophilisation avec un dispositif de régulation de pression selon le préambule de la revendication 1. Un tel dispositif est connu, par exemple, par le US-A-4 597 188.

Les lyophilisateurs sont des appareils de dessiccation de produits organiques à froid sous atmosphère à très basse pression. Ils comportent généralement deux chambres ou enceintes séparées, la première munie d'étagères sur lesquelles sont disposés les produits à dessécher, la seconde appelée "piège" destinée à recevoir l'eau extraite. La dessiccation est réalisée par sublimation de l'eau congelée.

Certaines enceintes et notamment celles prévues pour le traitement de produits pharmaceutiques, ou alimentaires, sont pourvues de rampes munies de têtes ou buses d'arrosage destinées au nettoyage et à la stérilisation des étagères. Le nettoyage est effectué en alimentant ces rampes de liquide sous pression avec un agent de nettoyage. Les eaux ruissellent et sont évacuées par une ouverture de vidange disposée en partie inférieure.

Les pressions de sublimation dans les enceintes sont très basses de l'ordre de quelques centaines de Pascals. Cependant on sait que ces appareils ne fonctionnent correctement qu'en présence d'un orifice mettant l'enceinte où se trouvent les produits en communication avec l'extérieur. Cet orifice crée un faible mais constant débit d'entrée d'air.

D'autre part la sublimation peut être plus ou moins rapide selon les conditions physiques de température et pression dans lesquelles elle a lieu

Ces conditions doivent être extrêmement précises et constantes pour obtenir un produit homogène.

Ce débit d'air nécessaire intervient alors au détriment de la régulation d'une pression constante. Il est en fait à l'origine des présentes difficultés.

En effet il crée et maintient un gradient de pression entre l'orifice d'entrée et la sortie vers la pompe à vide. Ce gradient se répercute dans les étagères et il n'est pas possible d'établir des conditions de sublimations égales dans l'enceinte.

En outre cette entrée d'air est un facteur de perturbation du traitement dans la mesure où les caractéristiques de l'air entrant (température, degré hygrométrique) sont différentes de celles régnant dans l'enceinte.

On connaît un appareil de dessiccation à froid comportant un dispositif de circulation contrôlé de gaz. Cet appareil est décrit au US A 4 597 188. On prévoit des rampes disposées verticalement sur la porte d'accès à la chambre, qui sont alimentées depuis l'extérieur en gaz neutre à très faible pression. Le gaz se réfléchit sur des parois de manière à diffuser dans la chambre.

On s'aperçoit cependant que malgré ce dispositif il se forme rapidement des circulations gazeuses préférentielles à chaque étage au centre de la chambre, c'est-à-dire des courants de gaz vers la conduite de communication vers le piège.

Ces courants continus ont pour conséquence que la pression n'est pas identique en tout point de la chambre, et finalement les vitesses de dessiccation ne sont pas rigoureusement identiques d'un point à un autre de la chambre. Il s'en suit que les produits finis ne sont pas réguliers, ni homogènes, ce qui ne convient pas pour des produits pharmaceutiques.

L'invention a pour objectif de résoudre ces inconvénients et pour objet une enceinte de lyophilisation avec un dispositif de régulation de pression comportant des étagères horizontales, l'enceinte étant totalement fermée et comportant sur ses parois verticales ou le long desdites parois une multiplicité d'orifices de très faible section reliés à une alimentation en gaz de sorte que l'entrée de gaz soit uniformément répartie sur les parois verticales, et que les pressions régnant sur les étagères soient identiques et constantes, l'enceinte comportant des rampes parallèles aux parois verticales et munies d'une pluralité de buses de sortie de gaz, caractérisé en ce que les rampes sont également reliées à une source de production de vapeur et ont alternativement la fonction de rampes d'alimentation en gaz et de rampe de nettoyage.

Afin de mieux comprendre l'invention on a représenté un exemple de réalisation non limitatif au dessin annexé qui illustre une vue d'ensemble schématique d'une installation de lyophilisation.

Comme on le voit sur le dessin l'installation comporte une première enceinte 1 dans laquelle les produits sont disposés. Cette enceinte est traversée d'une pluralité d'étagères métalliques 2 traversées par des conduites de circulation de fluides caloporteurs.

Cette première enceinte 1 est totalement fermée, ce qui signifie selon l'invention qu'elle ne comporte pas d'orifice d'entrée d'air.

Elle communique avec une seconde enceinte 3 dans laquelle se trouve le piège 4. Celui-ci est essentiellement constitué d'au moins un élément de surface 5 de grande taille, métallique, traversé aussi par des conduites de circulation de fluides caloporteurs. La communication entre les deux enceintes se fait par une conduite 6 dont l'ouverture est contrôlée par une vanne 7.

Le dispositif comporte une unité de mise sous vide 8. De préférence elle se compose d'au moins deux pompes à vide 9, montées en parallèle de façon que la seconde prenne le relais de l'autre en cas de panne.

Les pompes à vide 9 sont reliées à l'enceinte de piégeage 3 et maintiennent dans ces enceintes une seule et même pression constante.

Des conduites verticales 10 sont montées le long des parois 22 de l'enceinte 1 de lyophilisation. Dans l'exemple illustré l'enceinte a une forme parallélépipèdique et l'on prévoit quatre conduites, une à chaque coin, c'est-à-dire deux au fond de l'enceinte, et deux à l'avant. Ces conduites sont munies d'une pluralité de buses 11 orientées vers l'intérieur 12 de l'enceinte. Ces conduites sont raccordées à une source 13 d'alimentation en gaz, munie d'organes de contrôle de débit 14, de pression 15, de degré hygrométrique 16, et de filtration anti-bactérienne 17. Cette disposition permet d'alimenter en continu chaque conduite d'une faible quantité précise et égale de gaz à une pression déterminée.

Elle permet aussi de choisir le gaz: air 18, azote 19, argon 20 ou autre, et d'en contrôler la qualité.

Les buses 11 sont disposées légèrement au dessus de chaque étagère 2 de manière à favoriser la naissance d'un très faible courant de gaz coopérant avec le transfert de l'eau sublimée vers le piège 4.

Les buses de sortie ont une section d'ouverture très faible et éventuellement munie de grille très petite de manière que le gaz en sortant ne forme pas un jet unidirectionnel mais un nuage sensiblement conique.

Lorsque les rampes sont disposées dans les coins, comme dans l'exemple, le cône sera voisin de 90° de manière que le gaz progresse de manière égale dans l'enceinte.

Il est encore prévu de donner au cône de diffusion de sortie de gaz la forme d'un cône plat dont l'épaisseur est voisine de la hauteur entre deux étagères. Le courant de gaz est alors uniformément réparti dans un plan horizontal.

Cette répartition des ouvertures d'alimentation tout autour de l'enceinte, ou dans l'exemple, seulement aux quatre coins, permet d'une part de s'opposer à la création d'un courant préférentiel mais surtout de contrôler les niveaux de pression tout autour de l'enceinte de manière à supprimer le gradient de pression dans l'enceinte ou à le réduire considérablement, la pression régnant en sortie des buses étant identique.

Les conduites 10 sont également raccordées à une source de production de vapeur 21. Elles sont alors utilisées comme rampes de nettoyage. Selon l'invention les conduites sont donc alternativement des conduites d'aération, et des rampes de nettoyage et de stérilisation.

## Revendications

1. Enceinte de lyophilisation avec un dispositif de régulation de pression comportant des étagères horizontales, l'enceinte (1) étant totalement fermée et comportant sur ses parois verticales (22) ou le long desdites parois une multiplicité d'orifices de très faible section reliés à une alimentation (13) en gaz de sorte que l'entrée de gaz soit uniformément répartie sur les parois verticales et que les pressions régnant sur les étagères (2) soient identiques et constantes, l'enceinte comportant des rampes (10) parallèles aux parois verticales (22) et munies d'une pluralité de buses (11) de sortie de gaz, caractérisé en ce que les rampes (10) sont également reliées à une source de production de vapeur (21) et ont alternativement la fonction de rampes d'alimentation en gaz et de rampes de nettoyage.

## Patentansprüche

1. Gefriertrocknungskammer mit einer Druckregelvorrichtung und waagerechten Fachböden, die vollkommen geschlossen ist und auf ihren senkrechten Wänden (22) oder entlang dieser Wände eine Mehrzahl von mit einer Gaszufuhr (13) verbundene Öffnungen sehr kleinen Querschnitts aufweist, derart, daß das eintretende Gas gleichmäßig auf den senkrechten Wänden verteilt wird und die auf den Fachböden (2) herrschende Drücke überall gleich und konstant sind, sowie mit zu den senkrechten Wänden (22) verlaufenden Verteilerrohren (10) mit einer Mehrzahl von Gasaustrittsdüsen (11), **dadurch gekennzeichnet**, daß die Verteilerrohre (10) ebenfalls mit einem Dampferzeuger (21) verbunden sind und wechselweise die Funktion von Verteilerrohren für die Versorgung mit Gas und von Verteilerrohren für eine Reinigung haben.

## Claims

1. A freeze-drying chamber with a pressure regulation device, comprising horizontal shelves, the chamber (1) being completely closed and comprising on its vertical walls (22) or along said walls a plurality of orifices of very small section connected to a gas feed means (13) such that the entry of gas is uniformly distributed over the vertical walls and such that the pressures prevailing on the shelves (2) are identical and constant, the chamber comprising ramps (10) parallel to the vertical walls (22) and provided with a plurality of gas output nozzles (11), characterised in that the ramps (10) are likewise connected to a steam production source (21) and alternatively have the function of gas feed ramps and cleaning ramps.
